# FASCICULE DE BREVET EUROPEEN

(11) **EP 2 331 418 B1**
(45) Date de publication et mention de la délivrance du brevet: **25.07.2012**
(21) Numéro de dépôt: 09755992.6
(22) Date de dépôt: 08.10.2009
(51) Int. Cl.: B65D 41/34, B65D 55/16, B65D 41/48

(54) **BOUCHON A LIGNE D'AFFAIBLISSEMENT DECOUPEE ET PROCEDE DE FABRICATION DE CE BOUCHON**
VERSCHLUSS MIT EINER GESCHNITTENEN SCHWÄCHUNGSLINIE UND VERFAHREN ZUR HERSTELLUNG DES VERSCHLUSSES
CAP WITH A CUT WEAKENING LINE AND METHOD FOR MAKING SAID CAP

(30) Priorité: 09.10.2008 FR 0856842
(43) Date de publication de la demande: 15.06.2011
(73) Titulaire: Tetra Laval Holdings & Finance S.A., Pully (CH)
(72) Inventeur: LUZZATO, Michel, 69130 Ecully (FR); MEZERETTE, Jérôme, 69450 Saint Cyr au Mont D'Or (FR)
(74) Mandataire: Myon, Gérard Jean-Pierre
(86) Numéro de dépôt international: PCT/FR2009/051921
(87) Numéro de publication internationale: WO 2010/040961

(56) Documents cités:
- EP-A- 1 151 932
- EP-A- 1 529 736
- DE-U1- 9 314 485
- FR-A- 2 785 264
- US-A- 5 215 204
- US-A1- 2007 089 587

## Description

La présente invention concerne un bouchon pour un col de récipient, ainsi qu'un procédé de fabrication d'un tel bouchon.

L'invention a trait, de manière générale, aux bouchons comprenant une jupe qui entoure le col d'un récipient et dont une partie inférieure, lorsqu'on considère que ce col s'étend verticalement avec son buvant dirigé vers le haut, est destinée à demeurer autour du col après la première ouverture du bouchon et se présente en particulier sous la forme d'une bande d'inviolabilité. Le reste de la jupe, c'est-à-dire sa partie supérieure, est prévue amovible par rapport au col, tout en étant initialement reliée à la partie inférieure non amovible de la jupe par des pontets frangibles, répartis suivant la périphérie de la jupe et à même d'être rompus lors de la première ouverture du bouchon. La ligne d'affaiblissement formée par ces pontets sert de témoin de cette première ouverture, à l'attention des utilisateurs. Dans le cadre de la présente invention, la nature de la liaison amovible entre la partie de jupe supérieure et le col de récipient est indifférente, de sorte que l'invention vise aussi bien, par exemple, les bouchons dits « snap », c'est-à-dire les bouchons à même d'être clipsés autour du col, que les bouchons vissés.

L'invention s'intéresse plus particulièrement aux bouchons dont la ligne d'affaiblissement est découpée, c'est-à-dire qui comprend une succession d'entailles traversantes, découpées au travers de la paroi de la jupe et suivant sa périphérie, de manière à définir, entre deux entailles successives, un des pontets frangibles précités. L'obtention de la ligne d'affaiblissement par découpage plutôt que par moulage est préférée car elle est plus économique et plus pratique puisqu'elle ne nécessite pas d'utiliser des moules complexes, munis par exemple de tiroirs. Cependant, une ligne d'affaiblissement obtenue par découpage est traditionnellement prévue pour s'étendre sur toute la périphérie de la jupe et dans un plan perpendiculaire à l'axe longitudinal de la jupe, ce qui limite les possibilités d'aménagements des bouchons, à la différence des bouchons dont la ligne d'affaiblissement est obtenue par moulage, de telles lignes moulées pouvant notamment inclure une portion de matière non frangible qui relie de manière permanente la partie de jupe amovible à la partie de jupe non amovible, même lorsque le bouchon est ouvert, comme proposé dans US-A-5 215 204, ce document divulguant un bouchon selon le préambule de la revendication 1.

Le but de la présente invention est d'améliorer de manière simple et économique la fabrication des bouchons à ligne d'affaiblissement découpée, pour disposer d'un bouchon dont la partie de jupe amovible reste liée à la partie de jupe non amovible après la première ouverture du bouchon.

A cet effet, l'invention a pour objet un bouchon pour un col de récipient, tel que défini à la revendication 1.

L'idée à la base de l'invention est de chercher à améliorer les procédés et les moyens existants permettant de découper dans un bouchon une ligne d'affaiblissement traditionnelle pour, d'une part, réaliser cette ligne d'affaiblissement sur une portion seulement de la jupe de manière à laisser subsister une portion de liaison non frangible entre les parties de jupe amovible et non amovible et, d'autre part, découper une seconde ligne d'affaiblissement qui s'étend sur moins de la moitié de la périphérie de la jupe et qui est située, lorsqu'on considère que l'axe de la jupe est vertical avec sa partie non amovible dirigée vers le bas, verticalement au-dessus et de part et d'autre de la portion de liaison non frangible précitée. Les entailles de ces première et seconde lignes d'affaiblissement se distinguent de réalisations moulées car elles présentent, avant la première ouverture du bouchon, des bords jointifs qui, notamment, empêchent ainsi à de la poussière et des salissures d'accéder à l'intérieur de la jupe via ces lignes d'affaiblissement. Le découpage de la seconde ligne d'affaiblissement est simple et rapide à réaliser dans la mesure où cette ligne d'affaiblissement s'étend dans la partie de jupe amovible qui, traditionnellement, présente une dimension axiale plus grande que la portion de jupe non amovible, cette dernière se réduisant la plupart du temps à une fine bande d'inviolabilité, pour laquelle la présence des moyens de retenue à demeure autour du col limite les possibilités d'aménagement par découpage. Lorsqu'on ouvre le bouchon conforme à l'invention pour la première fois, les pontets de la première ligne d'affaiblissement se rompent, tandis que la portion de liaison subsiste sans toutefois pouvoir être entraînée vers le haut par la partie de jupe amovible en raison de la retenue de la partie de jupe non amovible autour du col de récipient. Le mouvement vers le haut de la partie de jupe amovible, sous l'action de l'utilisateur, entraîne la déformation du brin interposé entre les première et seconde lignes d'affaiblissement, plus précisément la déformation des parties latérales de ce brin agencées de part et d'autre de la portion de liaison, par écartement relatif des bords de la ou des entailles de la seconde ligne d'affaiblissement. Cette déformation du brin est facilitée par la première ligne d'affaiblissement dans le sens où les parties latérales précitées du brin sont, sur toute leur longueur, dépourvues de pontet le long de cette première ligne d'affaiblissement, si ce n'est éventuellement à l'aplomb vertical des extrémités de la seconde ligne d'affaiblissement.

Ainsi, le bouchon conforme à l'invention est aussi performant que les bouchons à lignes d'affaiblissement moulées dans le sens où la partie de jupe amovible reste liée à la partie de jupe non amovible après la première ouverture du bouchon, par l'intermédiaire de la portion de liaison précitée, avec les avantages significatifs que les moules de fabrication des bouchons conformes à l'invention sont moins complexes et moins fragiles, tout en incluant davantage de cavités de moulage, que les moules de fabrication des bouchons à pontets moulés. En outre, on peut rapidement et facilement passer d'une fabrication de bouchons existants avec une seule ligne d'affaiblissement découpée à une fabrication de bouchons conformes à l'invention, en ajoutant ou en retirant les aménagements nécessaires à la découpe de la seconde ligne d'affaiblissement, offrant ainsi une grande souplesse de production de différents bouchons.

Des caractéristiques avantageuses du bouchon selon l'invention, prises isolément ou suivant toutes les combinaisons techniquement possibles, sont spécifiées aux revendications dépendantes 2 à 9.

L'invention a également pour objet un procédé de fabrication d'un bouchon pour un col de récipient, tel que défini à la revendication 10. Un procédé de fabrication d'un bouchon selon le préamble de la revendication 10 est connu du document US 2007/089587.

Ce procédé permet de fabriquer le bouchon tel que défini ci-dessus, avec les avantages de production mentionnés plus haut.

L'invention sera mieux comprise à la lecture de la description qui va suivre, donnée uniquement à titre d'exemple et faite en se référant aux dessins sur lesquels :
- la figure 1 est une vue schématique en perspective d'un bouchon conforme à l'invention, illustrant ce bouchon mis en place autour d'un col de récipient et dans une configuration ouverte ;
- la figure 2 est une coupe longitudinale du bouchon avant sa première ouverture, les moitiés gauche et droite de cette figure illustrant ce bouchon respectivement avant et après sa mise en place autour du col de récipient ;
- les figures 3 et 4 sont des coupes respectivement selon les plans III-III et IV-IV de la figure 2, illustrant le bouchon avant sa mise en place autour du col de récipient ;
- la figure 5 est une vue en élévation du bouchon mis en place autour du col de récipient et en train d'être ouvert pour la première fois, la direction d'observation de cette figure correspondant à la flèche V indiquée à la figure 3 ;
- les figures 6 et 7 sont des vues respectivement analogues aux figures 3 et 4, illustrant une première variante de réalisation du bouchon conforme à l'invention ; et
- les figures 8 et 9 sont des vues respectivement analogues aux figures 3 et 4, illustrant une seconde variante de réalisation du bouchon conforme à l'invention.

Sur les figures 1 à 5 est représenté un bouchon 1 adapté pour être fixé de manière amovible sur un col 2 d'un récipient. Le bouchon 1 considéré ici à titre d'illustration est un bouchon fixé sur le col par vissage. En pratique, le col 2 est soit venu de matière avec le reste du récipient, notamment lorsque ce dernier est une bouteille en verre ou en matière plastique comme représenté sur la figure 1, soit adapté pour être solidarisé à demeure sur une paroi du récipient, au niveau d'une ouverture traversant cette paroi.

Le bouchon 1 et le col 2 présentent des formes respectives globalement tubulaires, dont les axes longitudinaux centraux sont sensiblement confondus, sous la référence X-X, lorsque le bouchon est vissé sur le col. Par commodité, la suite de la description est orientée en considérant que les termes « supérieur » et « haut » correspondent à une direction globalement parallèle à l'axe X-X et allant du corps du récipient vers son col 2, c'est-à-dire une direction dirigée vers la partie haute des figures 1, 2 et 5, tandis que les termes « inférieur » et « bas » correspondent à une direction opposée.

Le col 2 comporte un corps 4 globalement cylindrique à base circulaire d'axe X-X. A son extrémité haute, ce corps 4 délimite un buvant 3 au niveau duquel le liquide contenu dans le récipient est destiné à être déversé. Comme représenté dans la partie droite de la figure 4, sur la face extérieure du corps 4, le col 2 comporte, successivement depuis son buvant 3, un filetage 5 et un bossage 6, qui s'étendent tous deux radialement vers l'extérieur depuis le corps.

Le bouchon 1, considéré vissé sur le col 2, est ouvert à son extrémité inférieure et fermé à son extrémité supérieure par une paroi de fond 10, à la périphérie extérieure de laquelle s'étend axialement vers le bas une jupe tubulaire 12 centrée sur l'axe X-X et à base circulaire. Le bouchon comporte ici avantageusement une lèvre 14 qui s'étend axialement vers le bas depuis la paroi de fond 10, de manière centrée sur l'axe X-X, à l'intérieur de la jupe externe 12. Lorsque le bouchon est vissé sur le col 2, la paroi de fond 10 s'étend au-dessus et en travers de ce col, tandis que la jupe 12 entoure extérieurement le corps 4 et la lèvre 14 est appuyée de manière étanche contre la face intérieure de ce corps.

La jupe 12 est munie d'un filetage intérieur 16 qui s'étend radialement vers l'intérieur de la paroi principale de la jupe, de manière complémentaire au filetage 5 du col 2. La coopération des filetages 5 et 16 permet de visser et de dévisser la jupe 12 autour du col. Avantageusement, pour faciliter l'entraînement par l'utilisateur de la jupe 12 autour de l'axe X-X, la face extérieure de cette jupe est munie de nervures allongées 18 qui s'étendent parallèlement à l'axe X-X. Ces nervures 18 permettent à l'utilisateur d'agripper plus facilement le bouchon 1.

Lors du premier dévissage du bouchon 1, la jupe 12 est adaptée pour se séparer en deux parties distinctes, à savoir une partie supérieure 12₁, venue de matière avec la paroi de fond 10, et une partie inférieure 12₂ reliée initialement à la partie supérieure 12₁ au niveau d'une ligne périphérique d'affaiblissement 20 située axialement dans la partie courante de la jupe. Comme représenté sur la figure 1, la partie de jupe 12₁ est destinée à être dégagée en totalité du col 2, de sorte que cette partie 12₁ porte intérieurement le filetage de vissage 16 et extérieurement les nervures 18. La partie de jupe 12₂ est, quant à elle, destinée à demeurer autour du col 2. A cet effet, cette partie 12₂ est munie intérieurement de palettes 22 qui s'étendent radialement en saillie vers l'intérieur depuis la surface intérieure de la jupe 12 et qui sont situées globalement dans un même plan perpendiculaire à l'axe X-X, en étant réparties sur toute la périphérie de la jupe. Lorsque le bouchon est assemblé au col 2, ces palettes s'étendent axialement en dessous du bossage 6 et sont adaptées, lorsque le bouchon est soulevé pour la première fois, pour buter axialement contre ce bossage.

Comme bien visible sur la figure 3, la ligne d'affaiblissement 20 est inscrite globalement dans un plan perpendiculaire à l'axe X-X et comporte des entailles périphériques, ici au nombre de sept et respectivement référencées 24₁ à 24₇, qui chacune traversent radialement de part en part la paroi de la jupe 12. Ces entailles 24₁ à 24₇ se succèdent le long de la ligne 20, autrement dit, suivant la périphérie de la jupe. Chaque paire de deux entailles immédiatement successives délimite, entre les deux entailles de la paire, un pontet frangible qui relie, suivant la direction de l'axe X-X, les parties de jupe 12₁ et 12₂. Les six pontets présents ici, successivement référencés 26₁ à 26₆, sont répartis de manière sensiblement régulière sur la longueur totale de la ligne d'affaiblissement 20.

Comme bien visible sur la figure 3, la ligne d'affaiblissement 20 ne s'étend pas sur toute la périphérie de la jupe 12 mais, au contraire, est interrompue par une portion 28 de la jupe reliant à demeure les parties de jupe 12₁ et 12_{2.} Cette portion de jupe 28 est inscrite globalement dans le même plan perpendiculaire à l'axe X-X, dans lequel est inscrite la ligne d'affaiblissement 20, en séparant, suivant la périphérie de la jupe, les deux entailles 24₁ et 24₇ respectivement situées aux deux extrémités 20A et 20B de la ligne d'affaiblissement 20. Pour des raisons pratiques que l'on comprendra plus loin, la portion de jupe 28 est située du côté du bouchon 1 considéré comme étant le côté arrière de ce bouchon, dans la mesure où ce côté est destiné en service à être dirigé à l'opposé de l'utilisateur.

La portion de jupe 28 s'étend, autour de l'axe X-X, sur un angle α₂₈ qui, dans l'exemple de réalisation considéré sur les figures 1 à 5, vaut environ 50°, mais qui, en pratique, présente une valeur comprise entre 5 et 90°, de préférence entre 40 et 70°.

Comme bien visible sur la figure 3, la portion de jupe 28 comprend, à chacune de ses deux extrémités périphériques 28A et 28B, un pont non frangible 30₁, 30₂ venu de matière avec les parties de jupe 12₁ et 12₂. Suivant la périphérie de la jupe, les ponts 30₁ et 30₂ sont séparés par une entaille 32 traversant radialement de part en part la paroi de la jupe 12.

La jupe 12 comprend en outre une seconde ligne périphérique d'affaiblissement 34, distincte de la ligne d'affaiblissement 20. Comme bien visible sur la figure 4, cette ligne d'affaiblissement 34 est inscrite dans un plan perpendiculaire à l'axe X-X, en étant délimitée dans la partie de jupe amovible 12₁, de sorte que, comme représenté sur la figure 2, un brin non frangible 36, constitué d'un fragment périphérique de la paroi de la jupe 12 et appartenant à la partie de jupe amovible 12₁, se trouve interposé suivant la direction de l'axe X-X entre les lignes d'affaiblissement 20 et 34.

Dans l'exemple de réalisation considéré sur les figures 1 à 5, la ligne d'affaiblissement 34 est constituée, sur toute sa longueur, d'une unique entaille périphérique 38 qui traverse radialement de part en part la paroi de la partie de jupe 12₁.

La ligne d'affaiblissement 34 s'étend, autour de l'axe X-X, sur un angle ß₃₄ qui, dans l'exemple de réalisation des figures 1 à 5, vaut environ 135° mais qui, en pratique, présente une valeur strictement inférieure à 180°, choisie avantageusement entre 60° et 175°, de préférence en tre 90° et 170°.

En outre, le positionnement angulaire, autour de l'axe X-X, de la ligne d'affaiblissement 34 est prévu pour que ses deux extrémités périphériques 34A et 34B soient situées, suivant la périphérie de la jupe 12, de part et d'autre de la portion de jupe 28, sans aller au-delà des pontets frangibles respectivement les plus proches des extrémités 28A et 28B de cette portion 28 le long de la ligne d'affaiblissement 20, à savoir les pontets 26₁ et 26₆. Autrement dit, comme bien visible sur la figure 5 qui sera commentée en détail plus loin, les extrémités 34A et 34B de la ligne d'affaiblissement 34 sont respectivement situées à l'aplomb vertical soit d'un point périphérique des entailles 24₁ et 24₇, soit des pontets 26₁ et 26₆, comme c'est d'ailleurs le cas pour le mode de réalisation considéré ici. Cela revient à dire que, ici, l'angle, noté α₂₆ sur la figure 3, entre les rayons à l'axe X-X qui passent respectivement par les pontets 26₁ et 26₆ présente une valeur et un positionnement angulaire autour de l'axe X-X identiques à la valeur et au positionnement de l'angle ß₃₄.

De la sorte, comme noté sur la figure 5, le brin 36 inclut une partie courante 36₁ reliée à demeure, sur toute sa longueur, à la partie de jupe non amovible 12₂ par la portion de liaison 28, et deux parties latérales 36₂ et 36₃ qui sont respectivement disjointes, à la fois, de la partie de jupe non amovible 12₂ en raison des entailles 24₁ et 24₇, et du reste de la partie de jupe amovible 12₁ en raison de l'entaille 38, excepté au niveau des extrémités périphériques 36A et 36B du brin 36, qui sont venues de matière avec le reste de la partie de jupe 12₁ et qui, avant la première ouverture du bouchon 1, sont reliées, suivant la direction de l'axe X-X, à la partie de jupe 12₂ respectivement par les pontets 26₁ et 26₆.

De plus, pour garantir un comportement homogène du brin 36, notamment de ses parties latérales 36₂ et 36₃, suivant la périphérie de la jupe 12, la portion de jupe 28 et la ligne d'affaiblissement 34 sont centrées l'une sur l'autre dans le sens où la bissectrice de l'angle α₂₈ occupe la même position angulaire, autour de l'axe X-X, que la bissectrice de l'angle ß₃₄.

Lorsque l'utilisateur ouvre pour la première fois le bouchon 1 en entraînant en rotation la partie de jupe 12₁ autour de l'axe X-X pour la dévisser du col 2, la partie de jupe 12₂ est retenue, suivant la direction de l'axe X-X, autour de ce col par le bossage 6 tandis que la partie de jupe 12₁ est écartée de la partie de jupe 12₂ vers le haut. Pour ce faire, les lignes d'affaiblissement 20 et 34 sont sollicitées conjointement. Plus précisément, la portion de jupe 28 immobilise, par rapport à la partie de jupe 12₂, la partie centrale 36₁ du brin 36, tandis que les parties latérales 36₂ et 36₃ de ce brin se déforment suivant leur longueur, grâce au libre l'écartement relatif des bords de l'entaille 38 ainsi que celui des bords des entailles 24₁ et 24₇, sans être gênées par la présence de pontets qui induiraient une certaine résistance. Les parties 36₂ et 36₃ du brin 36 se déploient ainsi sur toute leur longueur par rapport au reste de la partie de jupe 12₁ et par rapport à la partie de jupe 12_{2.} De manière sensiblement concomitante, les différents pontets 26₁ à 26₆ se rompent simultanément. Le bouchon 1 est alors dans la configuration illustrée à la figure 5.

En poursuivant le dévissage de la partie de jupe 12₁, les parties de brin 36₂ et 36₃ se déforment davantage, en passant progressivement d'une configuration étendue sensiblement horizontale à une configuration étendue inclinée par rapport à l'horizontal, jusqu'au désengagement complet des filetages 5 et 16. L'utilisateur peut alors basculer la partie de jupe 12₁ vers l'arrière, en utilisant la portion de jupe 28 comme une charnière basculante autour d'un axe géométrique Z-Z sensiblement orthoradial à l'axe X-X et passant par les ponts 30₁ et 30₂, comme représenté sur la figure 1. L'articulation de la portion de jupe 28 à la façon d'une charnière est facilitée par la présence de l'entaille 32 dans le sens où cette dernière limite les contraintes nécessaires pour tordre les ponts 30₁ et 30₂ autour de l'axe Z-Z.

Pour fabriquer le bouchon 1, on dispose initialement de la jupe 12 à la fois fermée par la paroi de fond 10 et munie de la lèvre 14, du filetage 16, des nervures 18 et des palettes 22. Cette jupe est notamment obtenue par moulage d'une matière plastique.

Puis, à l'aide d'une première lame de découpe, non représentée sur les figures, on réalise à la fois la ligne d'affaiblissement 20 et la portion 28, dans le sens où cette première lame traverse de part en part la paroi de la jupe 12 pour découper les entailles 24₁ à 24₇, ainsi que l'entaille 32. A l'aide d'une seconde lame de découpe, on réalise la ligne d'affaiblissement 34, en faisant traverser par cette lame la paroi de la partie de jupe 12₁ de manière à découper l'entaille 38. Bien entendu, l'action de découpage par la première lame et l'action de découpage par la seconde lame sont indexées à la fois le long de l'axe X-X et angulairement autour de cet axe de manière à obtenir le positionnement relatif adéquat entre, d'une part, la ligne d'affaiblissement 20 et la portion de jupe 28 et, d'autre part, la ligne d'affaiblissement 34.

En pratique, les actions de découpage par les première et seconde lames précitées sont réalisées soit l'une après l'autre, soit, de préférence, de manière concomitante, en entraînant l'une par rapport à l'autre la jupe 12 et ces lames de découpe en rotation autour de l'axe X-X.

Sur les figures 6 et 7 est représentée une variante de réalisation du bouchon 1, référencée 100. Le bouchon 100 ne se distingue du bouchon 1 que par sa seconde ligne d'affaiblissement, référencée 134. Les autres composants du bouchon 100 étant identiques à ceux du bouchon 1, ils portent les mêmes références alphanumériques.

Comme bien visible sur la figure 7, la ligne d'affaiblissement 134 est constituée de deux entailles périphériques 138₁ et 138₂, qui se succèdent suivant la périphérie de la partie de jupe 12₁, avec interposition d'un pontet frangible 140 reliant, suivant la direction de l'axe X-X, le brin 36 et le reste de la partie de jupe 12₁. Ce pontet 140 permet d'empêcher, ou tout au moins de limiter, l'écartement des bords de la ligne d'affaiblissement 134 lors du démoulage du bouchon, ainsi que lorsque le bouchon 100, après sa fabrication, est assemblé autour du col de récipient 2, notamment en étant emmanché en force autour du col, jusqu'à mettre en prise les palettes 22 sous le bossage 6.

Lors de la première ouverture du bouchon 100, le pontet 140 se rompt pour permettre l'écartement relatif des bords de la ligne d'affaiblissement 134. En pratique, la résistance à la rupture de ce pont 40 est faible dans la mesure où la bissectrice Δ₁₃₄ de l'angle ß₁₃₄ passe par ce pontet 140 : ainsi, le pontet 140 est situé angulairement, autour de l'axe X-X, dans la zone de la ligne d'affaiblissement 134 où s'appliquent les contraintes axiales les plus fortes lorsqu'on ouvre le bouchon 100.

Sur les figures 8 et 9 est représentée une autre variante du bouchon 1, référencée 200. Les composants du bouchon 200 identiques à ceux du bouchon 1 portent les mêmes références alphanumériques.

Le bouchon 200 se distingue du bouchon 1 par sa seconde ligne d'affaiblissement 234 qui comprend trois entailles périphériques 238₁, 238₂ et 238₃, qui se succèdent suivant la périphérie de la partie de jupe 12₁, avec interposition d'un pontet frangible 240₁ entre les entailles 238₁ et 238₂ et d'un autre pontet frangible 240₂ entre les entailles 238₂ et 238₃. De façon analogue au pontet 140, les pontets 240₁ et 240₂ maintiennent fermées les entailles 238₁ à 238₃ lors du démoulage du bouchon et de son assemblage au col 2.

De plus, comme bien visible par comparaison des figures 4 et 9, la valeur de l'angle ß₂₃₄ est supérieure à celle de l'angle ß₃₄. Dans l'exemple représenté à la figure 9, ß₂₃₄ vaut environ 165°.

Le bouchon 200 se distingue également du bouchon 1 par les dimensionnements angulaires de sa première ligne d'affaiblissement 220 et de sa portion de liaison 228, comme bien visible par comparaison des figures 3 et 8, étant toutefois remarqué que la structure, en tant que telle, de la ligne d'affaiblissement 220 et de la portion de jupe 228 est similaire à celle de la ligne d'affaiblissement 20 et de la portion de jupe 28 du bouchon 1. Ainsi, la ligne d'affaiblissement 220 comprend sept entailles 224₁ à 224₇, respectivement analogues aux entailles 24₁ à 24₇, ainsi que six pontets frangibles 226₁ à 226₆, respectivement analogues aux pontets 26₁ à 26₆. De même, la portion de jupe 228 comprend successivement un pont d'extrémité 230₁, une entaille périphérique 232 et un pont d'extrémité opposée 230₂, respectivement analogues au pont 30₁, à l'entaille 32 et au pont 30₂.

Cependant, l'angle α₂₂₆ associé aux pontets 226₁ et 226₇ de la ligne 220 présente une valeur supérieure à l'angle α₂₆, de manière que cet angle α₂₂₆ présente une valeur et un positionnement angulaire, autour de l'axe X-X, identique à la valeur et au positionnement angulaire de l'angle ß₂₃₄.

En outre, l'angle α₂₂₈ associé à la portion de jupe 228 présente une valeur supérieure à celle de l'angle α₂₈ : dans l'exemple de réalisation considéré à la figure 8, l'angle α₂₂₈ vaut environ 60°.

De la sorte, la portion de jupe 228 et la ligne d'affaiblissement 234 sont dimensionnées pour que le pont 230₁ et le pontet 240₁ soient alignés suivant la direction de l'axe X-X tandis que le pont 230₂ et le pontet 240₂ sont eux aussi alignés suivant cette direction. De cette façon, lorsque le bouchon 200 est ouvert pour la première fois, les pontets 240₁ et 240₂ se rompent dés le début de l'entraînement vers le haut de la partie de jupe 12₁ en raison de son dévissage car ces pontets sont positionnés angulairement, autour de l'axe X-X, à l'aplomb vertical des zones les plus rigides de la portion de jupe 228, à savoir les ponts 230₁ et 230₂.

Divers aménagements et variantes aux bouchons 1, 100 et 200, ainsi qu'au procédé permettant de les fabriquer, tels que décrits ci-dessus, sont par ailleurs envisageables. A titre d'exemples :
- pour ce qui concerne la ligne d'affaiblissement 20 ou 220, le nombre de ses entailles, et donc de ses pontets, peut être différent de celui considéré sur les figures ;
- pour ce qui concerne la portion de jupe 28 ou 228, elle peut être dépourvue de l'entaille 32 ou 232, ce qui revient à dire qu'alors cette portion de jupe est constituée d'un unique pont non frangible, qui s'étend sur tout l'angle α₂₈ ou α₂₂₈ et qui, de ce fait, peut être qualifié de « pont large » ;
- pour ce qui concerne la ligne d'affaiblissement 34, 134 ou 234, elle peut comporter plus que deux pontets frangibles, tels que les pontets 240₁ et 240₂, en particulier si l'on cherche à renforcer la résistance de cette ligne d'affaiblissement lors du démoulage et de l'assemblage du bouchon autour du col de récipient ;
- on rappelle que la fixation amovible du bouchon 1, 100 ou 200 sur le col 2 peut être prévue autrement que par vissage, notamment par clipsage, la partie de jupe 12₁ étant alors pourvue intérieurement d'une bande de clipsage, éventuellement fragmentée en plusieurs clips distincts, à même d'être mise en prise avec un bord extérieur saillant, prévu à l'extrémité supérieure du col ; et/ou
- la retenue à demeure de la partie de jupe 12₂ autour du col 2 peut être obtenue par d'autres formes de réalisation que les palettes 22.

## Revendications

1. Bouchon (1 ; 100 ; 200) pour un col de récipient (2), comportant une jupe tubulaire (12) apte à entourer le col et pourvue d'une première ligne périphérique d'affaiblissement (20 ; 220) qui comprend à la fois des entailles traversantes découpées (24₁ à 24₇; 224₁ à 224₇) qui se succèdent suivant la périphérie de la jupe, et, entre ces entailles, des pontets frangibles non découpés (26₁ à 26₆ ; 226₁ à 226₆) qui sont adaptés pour être rompus lors de la première ouverture du bouchon et qui, avant la première ouverture, relient, suivant la direction de l'axe (X-X) de la jupe, une partie non amovible (12₂) de la jupe, munie de moyens (22) de retenue à demeure autour du col, et une partie amovible (12₁) de la jupe, munie de moyens (16) de fixation amovible au col,
**caractérisé en ce que** la jupe (12) est pourvue d'une seconde ligne périphérique d'affaiblissement (34 ; 134 ; 234) qui s'étend sur moins de 180° autour de l'axe (X-X) de la jupe, qui comprend au moins une entaille traversante découpée (38 ; 138₁, 138₂ ; 238₁ à 238₃) et qui est délimitée dans la partie de jupe amovible (12₁) de manière distincte de la première ligne d'affaiblissement (20 ; 220), avec interposition, suivant la direction de l'axe de la jupe, d'un brin non frangible (36), et **en ce que** la première ligne d'affaiblissement (20 ; 220) s'étend sur moins de 360°autour de l'axe (X-X) de la jupe (12) de telle sorte que les deux entailles (24₁ et 24₇ ; 224₁ et 224₇) respectivement situées aux extrémités périphériques (20A et 20B) de la première ligne d'affaiblissement sont séparées par une portion de liaison (28 ; 228) de la jupe, au moins en partie non découpée et adaptée pour relier de manière non frangible la partie de jupe non amovible (12₂) et le brin (36), tandis que les deux extrémités périphériques (34A et 34B) de la seconde ligne d'affaiblissement (34 ; 134 ; 234) sont situées, suivant la périphérie de la jupe, respectivement entre une première (28A) des deux extrémités périphériques (28A et 28B) de la portion de liaison et le pontet (26₁) le plus proche de cette première extrémité le long de la première ligne d'affaiblissement, et entre la seconde extrémité périphérique (28B) de la portion de liaison et le pontet (26₆) le plus proche de cette seconde extrémité le long de la première ligne d'affaiblissement.

2. Bouchon suivant la revendication 1, **caractérisé en ce que** la portion de liaison (28 ; 228) est adaptée pour relier la partie de jupe non amovible (12₂) et le brin (36) de façon basculante autour d'un axe géométrique (Z-Z) sensiblement othoradial à l'axe (X-X) de la jupe (12).

3. Bouchon suivant l'une des revendications 1 ou 2, **caractérisé en ce que** les deux extrémités périphériques (34A et 34B) de la seconde ligne d'affaiblissement (34 ; 134 ; 234) sont alignées, suivant la direction de l'axe (X-X) de la jupe (12), respectivement avec le pontet (26₁) le plus proche de la première extrémité (28A) de la portion de liaison (28 ; 228) et le pontet (26₆) le plus proche de la seconde extrémité (28B) de la portion de liaison.

4. Bouchon suivant l'une quelconque des revendications précédentes, **caractérisé en ce que** la portion de liaison (28 ; 228) s'étend sur plus de 5°et sur moins de 90° autour de l'axe (X-X) de la jupe (12), de préférence sur plus de 40° et sur moins de 70° autour de cet axe.

5. Bouchon suivant l'une quelconque des revendications précédentes, **caractérisé en ce que** la portion de liaison est constituée d'un unique pont non frangible.

6. Bouchon suivant l'une quelconque des revendications 1 à 4, **caractérisé en ce que** la portion de liaison (28 ; 228) comprend, à chacune de ses extrémités périphériques (28A, 28B), un pont non frangible (30₁, 30₂ ; 230₁, 230₂) et, dans sa partie courante, au moins une entaille traversante découpée (32 ; 232).

7. Bouchon suivant l'une quelconque des revendications précédentes, **caractérisé en ce que** la seconde ligne d'affaiblissement (34 ; 134 ; 234) s'étend sur plus de 60° et sur moins de 175° autour de l'ax e (X-X) de la jupe (12), de préférence sur plus de 90° et sur moins de 170° aut our de cet axe.

8. Bouchon suivant l'une quelconque des revendications précédentes, **caractérisé en ce que** la seconde ligne d'affaiblissement (134) est constituée de deux entailles traversantes découpées (138₁ et 138₂) et d'un pontet frangible (140) interposé entre ces deux entailles suivant la périphérie de la jupe (12), ce pontet étant de préférence positionné sensiblement au milieu de la seconde ligne d'affaiblissement.

9. Bouchon suivant l'une quelconque des revendications 1 à 7, **caractérisé en ce que** la seconde ligne d'affaiblissement (234) comprend au moins trois entailles traversantes découpées (238₁ à 238₃) et des pontets frangibles (240₁, 240₂) interposés entre deux de ces entailles successives suivant la périphérie de la jupe (12), chacun de ces pontets frangibles de la seconde ligne d'affaiblissement étant de préférence alignés, suivant la direction de l'axe (X-X) de la jupe, avec le pont non frangible constituant la portion de liaison ou bien avec l'un des ponts non frangibles (30₁, 30₂ ; 230₁, 230₂) appartenant à la portion de liaison (28 ; 228).

10. Procédé de fabrication d'un bouchon (1 ; 100 ; 200) pour un col de récipient (2),
dans lequel on dispose d'une jupe tubulaire (12), apte à entourer le col (2) et munie à la fois de moyens (22) de retenue à demeure autour du col et de moyens (16) de fixation amovible au col, et
dans lequel on entraîne l'une par rapport à l'autre la jupe et une première lame en rotation autour de l'axe (X-X) de la jupe de telle sorte que la première lame découpe dans la jupe une première ligne périphérique d'affaiblissement (20 ; 220) comprenant à la fois des entailles traversantes découpées (24, à 24₇; 224₁ à 224₇), et, entre ces entailles suivant la périphérie de la jupe, des pontets frangibles non découpés (26₁ à 26₆ ; 226₁ à 226₆) qui sont adaptés pour être rompus lors de la première ouverture du bouchon et qui, avant la première ouverture, relient, suivant la direction de l'axe de la jupe, une partie non amovible (12₂) de la jupe, munie des moyens de retenue (22), et une partie amovible (12₁) de la jupe, munie des moyens de fixation amovible (16),
**caractérisé en ce qu'**on entraîne également l'une par rapport à l'autre la jupe (12) et une seconde lame en rotation autour de l'axe (X-X) de la jupe sur moins de 180° de telle sorte que la seconde lame découpe dan s la partie de jupe amovible (12₁) une seconde ligne périphérique d'affaiblissement (34 ; 134 ; 234), avec interposition, suivant la direction de l'axe de la jupe, d'un brin non frangible (36),
et **en ce que** l'entraînement relatif en rotation entre la jupe et la première lame est réalisée sur une course angulaire strictement inférieure à 360° autour de l'axe de la jupe de telle sorte que les deux entailles (24₁ et 24₇ ; 224₁ et 224₇) respectivement situées aux extrémités périphériques (20A et 20B) de la première ligne d'affaiblissement (20 ; 220) sont séparées par une portion de liaison (28 ; 228) de la jupe, au moins en partie non découpée par la première lame et adaptée pour relier de manière non frangible la partie de jupe non amovible (12₂) et le brin (36), tandis que l'entraînement relatif en rotation entre la jupe et la seconde lame est réalisé de telle sorte que les deux extrémités périphériques (34A et 34B) de la seconde ligne d'affaiblissement (34 ; 134 ; 234) sont situées, suivant la périphérie de la jupe, respectivement entre une première (28A) des deux extrémités périphériques (28A et 28B) de la portion de liaison (28 ; 228) et le pontet (26₁) le plus proche de cette première extrémité le long de la première ligne d'affaiblissement, et entre la seconde extrémité périphérique (28B) de la portion de liaison et le pontet (26₆) le plus proche de cette seconde extrémité le long de la première ligne d'affaiblissement.

## Claims

1. A stopper (1; 100; 200) for a container neck (2), which stopper includes a tubular skirt (12) suitable for surrounding the neck and provided with a first peripheral line of weakness (20; 220) that is made up both of cut through notches (24₁ to 24₇; 224₁ to 224₇) that succeed one another around the periphery of the skirt, and also, between said notches, of non-cut breakable bridges (26₁ to 26₆; 226₁ to 226₆) that are adapted to being broken when the stopper is opened for the first time and that, before the stopper is opened for the first time, interconnect, in the direction of the axis (X-X) of the skirt, a non-removable portion (12₂) of the skirt, which portion is provided with retainer means (22) for retaining it permanently around the neck, and a removable portion (12₁) of the skirt, which portion is provided with fastener means (16) for fastening it removably to the neck;
said stopper being **characterized in that** the skirt (12) is provided with a second peripheral line of weakness (34; 134; 234) that extends through less than 180° about the axis (X-X) of the skirt, that is made up of at least one cut through notch (38; 138₁, 138₂; 238₁ to 238₃) and that is defined in the removable skirt portion (12₁) in a manner distinct from the first line of weakness (20; 220), with a non-breakable strip (36) being interposed in the direction of the axis of the skirt;
and **in that** the first line of weakness (20; 220) extends through less than 360° about the axis (X-X) of the skirt (12) such that the two notches (24₁ and 24₇; 224₁ and 224₇) situated at respective ones of the peripheral ends (20A and 20B) of the first line of weakness are separated by a tether portion (28; 228) of the skirt that is not cut, at least in part, and that is adapted to interconnect the non-removable skirt portion (12₂) and the strip (36) non-breakably, while the two peripheral ends (34A and 34B) of the second line of weakness (34; 134; 234) are situated, around the periphery of the skirt, respectively between a first one (28A) of the two peripheral ends (28A and 28B) of the tether portion and the bridge (26₁) that is closest to said first end along the first line of weakness, and between the second peripheral end (28B) of the tether portion and the bridge (26₆) that is closest to said second end along the first line of weakness.

2. A stopper according to claim 1, **characterized in that** the tether portion (28; 228) is adapted to interconnect the non-removable skirt portion (12₂) and the strip (36) tiltably about an axis (Z-Z) that is substantially circumferential relative to the axis (X-X) of the skirt (12).

3. A stopper according to claim 1 or claim 2, **characterized in that** the two peripheral ends (34A and 34B) of the second line of weakness (34; 134; 234) are aligned, in the direction of the axis (X-X) of the skirt (12), respectively with the bridge (26₁) that is closest to the first end (28A) of the tether portion (28; 228) and the bridge (26₆) that is closest to the second end (28B) of the tether portion.

4. A stopper according to any preceding claim, **characterized in that** the tether portion (28; 228) extends through more than 5° and through less than 90° about the axis (X-X) of the skirt (12), and preferably through more than 40° and through less than 70° about said axis.

5. A stopper according to any preceding claim, **characterized in that** the tether portion is constituted by a non-breakable single bridge.

6. A stopper according to any one of claims 1 to 4, **characterized in that**, at each of its peripheral ends (28A, 28B), the tether portion (28; 228) is provided with a non-breakable bridge (30₁, 30₂; 230₁, 230₂) and, in its main portion, said tether portion is provided with at least one cut through notch (32; 232).

7. A stopper according to any preceding claim, **characterized in that** the second line of weakness (34; 134; 234) extends through more than 60° and through less than 175° about the axis (X-X) of the skirt (12) and preferably through more than 90° and through less than 170° about said axis.

8. A stopper according to any preceding claim, **characterized in that** the second line of weakness (134) is made up of two cut through notches (138₁ and 138₂) and of one breakable bridge (140) interposed between said two notches around the periphery of the skirt (12), said bridge preferably being positioned substantially in the middle of the second line of weakness.

9. A stopper according to any one of claims 1 to 7, **characterized in that** the second line of weakness (234) is made up of at least three cut through notches (238₁ to 238₃) and of breakable bridges (240₁, 240₂) interposed between successive ones of said notches around the periphery of the skirt (12), each of the breakable bridges of the second line of weakness preferably being aligned, in the direction of the axis (X-X) of the skirt, with the non-breakable bridge constituting the tether portion or else with one of the non-breakable bridges (30₁, 30₂; 230₁, 230₂) belonging to the tether portion (28; 228).

10. A method of fabricating a stopper (1; 100; 200) for a container neck (2),
in which method there is provided a tubular skirt (12) suitable for surrounding the neck (2), and provided both with retainer means (22) for retaining it permanently around the neck, and also with fastener means (16) for fastening it removably to the neck;
and in which method the skirt and a first blade are driven in rotation relative to each other about the longitudinal axis (X-X) of the skirt so that the first blade cuts a first peripheral line of weakness (20; 220) in the skirt, which line of weakness is made up both of cut through notches (24₁ to 24₇; 224₁ to 224₇) and also, between said notches around the periphery of the skirt, of non-cut breakable bridges (26₁ to 26₆; 226₁ to 226₆) that are adapted to being broken when the stopper is opened for the first time and that, before the stopper is opened for the first time, interconnect, in the direction of the axis of the skirt, a non-removable portion (12₂) of the skirt, which portion is provided with the retainer means (22), and a removable portion (12₁) of the skirt, which portion is provided with the fastener means (16);
said method being **characterized in that** the skirt (12) and a second blade are driven relative to each other about the axis (X-X) of the skirt through less than 180° so that the second blade cuts a second peripheral line of weakness (34; 134; 234) in the removable skirt portion (12₁) with a non-breakable strip (36) being interposed in the direction of the axis of the skirt;
and **in that**, the skirt and the first blade are driven in rotation relative to each other over an angular stroke that is strictly less than 360° about the axis of the skirt so that the two notches (24₁ and 24₇; 224₁ and 224₇) situated at respective ones of the peripheral ends (20A and 20B) of the first line of weakness (20; 220) are separated by a tether portion (28; 228) of the skirt that is not cut, at least in part, by the first blade and that is adapted to interconnect the non-removable skirt portion (12₂) and the strip (36) non-breakably, while the skirt and the second blade are driven in rotation relative to each other in such a manner that the two peripheral ends (34A an 34B) of the second line of weakness (34; 134; 234) are situated, around the periphery of the skirt, respectively between a first one (28A) of the two peripheral ends (28A and 28B) of the tether portion (28; 228) and the bridge (26₁) that is closest to said first end along the first line of weakness, and between the second peripheral end (28B) of the tether portion and the bridge (26₆) that is closest to said second end along the first line of weakness.

## Patentansprüche

1. Verschluss (1; 100; 200) für einen Behälterhals (2), umfassend eine röhrenförmige Schürze (12), die den Hals umgeben kann und mit einer ersten Schwächungsumfangslinie (20; 220) versehen ist, die sowohl ausgeschnittene durchgehende Kerben (24₁ bis 24₇; 224₁ bis 224₇), die entlang des Umfangs der Schürze aufeinander folgend angeordnet sind, als auch zwischen diesen Kerben nicht ausgeschnittene durchbrechbare Brücken (26₁ bis 26₆; 226₁ bis 226₆) umfasst, die dazu vorgesehen sind, beim ersten Öffnen des Verschlusses durchbrochen zu werden, und die vor dem ersten Öffnen entlang der Richtung der Achse (X-X) der Schürze einen nicht abnehmbaren Teil (12₂) der Schürze, der mit Mitteln (22) zum festen Halt um den Hals versehen ist, und einen abnehmbaren Teil (12₁) der Schürze, der mit Mitteln (16) zur abnehmbaren Befestigung am Hals versehen ist, verbinden,
**dadurch gekennzeichnet, dass** die Schürze (12) mit einer zweiten Schwächungsumfangslinie (34; 134; 234) versehen ist, die sich auf mindestens 180° um die Achse (X-X) der Schürze erstreckt, die mindestens eine ausgeschnittene durchgehende Kerbe (38; 138₁; 138_{2;} 238₁ bis 238₃) umfasst und in dem abnehmbaren Teil der Schürze (12₁) getrennt von der ersten Schwächungslinie (20; 220) begrenzt ist, wobei entlang der Richtung der Achse der Schürze ein nicht durchbrechbarer Abschnitt (36) angeordnet ist, und dass sich die erste Schwächungslinie (20; 220) auf mindestens 360° um die Achse (X-X) der Schürze (12) erstreckt, so dass die beiden Kerben (24₁ und 24₇; 224₁ und 224₇), die jeweils an den Umfangsenden (20A und 20B) der ersten Schwächungslinie angeordnet sind, durch einen Verbindungsabschnitt (28; 228) der Schürze getrennt sind, der zumindest teilweise nicht ausgeschnitten und dazu geeignet ist, auf nicht durchbrechbare Weise den nicht abnehmbaren Schürzenteil (12₂) und den Abschnitt (36) miteinander zu verbinden, während die beiden Umfangsenden (34A und 34B) der zweiten Schwächungslinie (34; 134; 234) entlang des Umfangs der Schürze zwischen einem ersten (28A) der beiden Umfangsenden (28A und 28B) des Verbindungsabschnitts und der Brücke (26₁), die diesem ersten Ende entlang der ersten Schwächungslinie am nächsten ist, bzw. zwischen dem zweiten Umfangsende (28B) des Verbindungsabschnitts und der Brücke (26₆), die diesem zweiten Ende entlang der ersten Schwächungslinie am nächsten ist, angeordnet sind.

2. Verschluss nach Anspruch 1, **dadurch gekennzeichnet, dass** der Verbindungsabschnitt (28; 228) dazu vorgesehen ist, den nicht abnehmbaren Schürzenteil (12₂) und den Abschnitt (36) um eine geometrische Achse (Z-Z) im Wesentlichen orthoradial zur Achse (X-X) der Schürze (12) zu verbinden.

3. Verschluss nach einem der Ansprüche 1 oder 2, **dadurch gekennzeichnet, dass** die beiden Umfangsenden (34A und 34B) der zweiten Schwächungslinie (34; 134; 234) entlang der Richtung der Achse (X-X) der Schürze (12) mit der Brücke (26₁), die dem ersten Ende (28A) des Verbindungsabschnitts (28; 228) am nächsten ist, bzw. der Brücke (26₆), die dem zweiten Ende (28B) des Verbindungsabschnitts am nächsten ist, ausgerichtet sind.

4. Verschluss nach einem der vorhergehenden Ansprüche, **dadurch gekennzeichnet, dass** sich der Verbindungsabschnitt (28; 228) auf mehr als 5° und auf weniger als 90° um die Achse (X-X) der Schürze (12), vorzugsweise auf mehr als 40° und weniger als 70° um diese Achse erstreckt.

5. Verschluss nach einem der vorhergehenden Ansprüche, **dadurch gekennzeichnet, dass** der Verbindungsabschnitt von einer einzigen nicht durchbrechbaren Brücke gebildet ist.

6. Verschluss nach einem der Ansprüche 1 bis 4, **dadurch gekennzeichnet, dass** der Verbindungsabschnitt (28; 228) an jedem seiner Umfangsenden (28A, 28B) eine nicht durchbrechbare Brücke (30₁, 30₂; 230₁, 230₂) und in seinem laufenden Teil mindestens eine ausgeschnittene durchgehende Kerbe (32; 232) umfasst.

7. Verschluss nach einem der vorhergehenden Ansprüche, **dadurch gekennzeichnet, dass** sich die zweite Schwächungslinie (34; 134; 234) auf mehr als 60° und weniger als 175° um die Achse (X-X) der Schürze (12), vorzugsweise auf mehr als 90° und weniger als 170° um diese Achse erstreckt.

8. Verschluss nach einem der vorhergehenden Ansprüche, **dadurch gekennzeichnet, dass** die zweite Schwächungslinie (134) von zwei ausgeschnittenen durchgehenden Kerben (138₁ und 138₂) und einer durchbrechbaren Brücke (140) gebildet ist, die zwischen diesen beiden Kerben entlang des Umfangs der Schürze (12) angeordnet ist, wobei diese Brücke vorzugsweise im Wesentlichen in der Mitte der zwischen Schwächungslinie positioniert ist.

9. Verschluss nach einem der Ansprüche 1 bis 7, **dadurch gekennzeichnet, dass** die zweite Schwächungslinie (234) mindestens drei ausgeschnittene durchgehende Kerben (238₁ bis 238₃) und durchbrechbare Brücken (240₁, 240₂) umfasst, die zwischen zwei dieser aufeinander folgenden Kerben entlang des Umfangs der Schürze (12) angeordnet sind, wobei jede dieser durchbrechbaren Brücken der zweiten Schwächungslinie vorzugsweise in Richtung der Achse (X-X) der Schürze mit der nicht durchbrechbaren Brücke, die den Verbindungsabschnitt bildet, oder auch mit einer der nicht durchbrechbaren Brücken (30₁, 30₂; 230₁, 230₂), die dem Verbindungsabschnitt (28; 228) angehören, ausgerichtet ist.

10. Verfahren zur Herstellung eines Verschlusses (1; 100; 200) für einen Behälterhals (2),
bei dem eine röhrenförmige Schürze (12) vorhanden ist, die den Hals (2) umgeben kann und sowohl mit Mitteln (22) zum festen Halten um den Hals als auch mit Mitteln (16) zur abnehmbaren Befestigung am Hals versehen ist, und
bei dem die Schürze und ein erstes Schneidblatt in Drehung um die Achse (X-X) der Schürze angetrieben werden, so dass das erste Schneidblatt in die Schürze eine erste Schwächungsumfangslinie (20; 220) einschneidet, umfassend ausgeschnittene durchgehende Kerben (24ₐ bis 24₇; 224₁ bis 224₇), sowie zwischen diesen Kerben entlang des Umfangs der Schürze nicht ausgeschnittene durchbrochene Brücken (26₁ bis 26₅; 226₁ bis 226₆), die dazu vorgesehen sind, beim ersten Öffnen des Verschlusses durchbrochen zu werden, und die vor dem ersten Öffnen entlang der Richtung der Achse der Schürze einen nicht abnehmbaren Teil (12₂) der Schürze, der mit Haltemitteln (22) verbunden ist, und einen abnehmbaren Teil (12₁) der Schürze, der mit Mitteln zur abnehmbaren Befestigung (16) versehen ist, verbinden,
**dadurch gekennzeichnet, dass** die Schürze (12) und ein zweites Schneidblatt ebenfalls zueinander in Drehung um die Achse (X-X) der Schürze über mindestens 180° angetrieben werden, so dass das zweite Schneidblatt in den abnehmbaren Schürzenteil (12₁) eine zweite Schwächungsumfangslinie (34; 134; 234) einschneidet, wobei entlang der Richtung der Achse der Schürze ein nicht durchbrechbarer Abschnitt (36) vorgesehen ist, und dass der relative Drehantrieb zwischen der Schürze und dem ersten Schneidblatt auf einer Winkelstreckt von unbedingt weniger als 3560° um die Achse der Schürze erfolgt, so dass die beiden Kerben (24₁ und 24₇; 224₁ und 224₇), die sich jeweils an den Umfangsenden (20A und 20B) der ersten Schwächungslinie (20; 220) befinden, durch einen Verbindungsabschnitt (28; 228) der Schürze getrennt sind, der zumindest teilweise nicht vom ersten Schneidblatt eingeschnitten und dazu vorgesehen ist, auf nicht durchbrechbare Weise den nicht abnehmbaren Schürzenteil (12₂) und den Abschnitt (36) zu verbinden, während der relative Drehantrieb zwischen der Schürze und dem zweiten Schneidblatt derart erfolgt, dass die beiden Umfangsenden (34A und 34B) der zweiten Schwächungslinie (34; 134; 234) entlang des Umfangs der Schürze zwischen einem ersten (28A) der beiden Umfangsenden (28A und 28B) des Verbindungsabschnitts (28; 228) und der Brücke (26₁). die diesem ersten Ende entlang der ersten Schwächungslinie am nächsten ist, bzw. zwischen dem zweiten Umfangsende (28B) des Verbindungsabschnitts und der Brücke (26₆), die diesem zweiten Ende entlang der ersten Schwächungslinie am nächsten ist, angeordnet sind.
